# EUROPÄISCHE PATENTSCHRIFT

(11) **EP 4 299 860 B1**
(45) Veröffentlichungstag und Bekanntmachung des Hinweises auf die Patenterteilung: **06.08.2025**
(21) Anmeldenummer: 22182058.2
(22) Anmeldetag: 29.06.2022
(51) Int. Cl.: E04G 21/32

(54) **HALTEVORRICHTUNG ZUM LÖSBAREN BEFESTIGEN AN EINEM GEBÄUDEDACH**
HOLDING DEVICE FOR REVERSIBLY FIXING A BUILDING ROOF
DISPOSITIF DE MAINTIEN À FIXER DE MANIÈRE AMOVIBLE À UN TOIT DE BÂTIMENT

(43) Veröffentlichungstag der Anmeldung: 03.01.2024
(73) Patentinhaber: Krebs, Samuel, 8452 Adlikon (CH)
(72) Erfinder: Krebs, Samuel, 8452 Adlikon (CH)
(74) Vertreter: Keller Schneider Patent- und Markenanwälte AG

(56) Entgegenhaltungen:
- EP-A1- 0 666 389
- EP-A1- 3 358 107
- FR-A5- 2 217 975
- US-A- 5 863 020

## Beschreibung

### Technisches Gebiet

Die Erfindung betrifft eine Haltevorrichtung zum lösbaren Befestigen an einem Gebäudedach.

### Stand der Technik

Um Arbeiten an einem Bauwerk, beispielsweise an einem Gebäude, auszuführen, ist es typischerweise üblich, Schutzgerüste zu verwenden. Diese Schutzgerüste sind nicht dazu gedacht, um von dort aus Arbeiten am Bauwerk auszuführen, sondern um einerseits Arbeiter vor einem Absturz zu sichern und andererseits Passanten vor herabfallenden Bauteilen zu schützen. Derartige Schutzgerüste sind üblicherweise als Standgerüste ausgebildet, die einen auf dem Boden stehenden Gerüstteil aufweisen.

Die Verwendung von Standgerüsten hat allerdings Nachteile dahingehend, dass einerseits eine relativ große und ebene Bodenfläche für den auf dem Boden stehenden Gerüstteil notwendig ist und andererseits von dem Boden aus zunächst die Höhe zu dem mittels des Schutzgerüstes zu sichernden Bereich überbrückt werden muss. Insbesondere wenn Dacharbeiten an dem Bauwerk bzw. an dem Gebäude durchgeführt werden sollen, ist daher eine Absicherung der Arbeiter bzw. der Passanten mittels Standgerüste aufwändig.

Daher sind im Stand der Technik Versuche unternommen worden, bei derartigen Arbeiten alternative Schutzgerüste bereitzustellen und zu verwenden.

Die Druckschrift GB 2 291 920 B beschreibt eine Schiene als Sicherheitsschiene für ein Dach, die an einer freien Kante einer Struktur, beispielsweise einer Brüstung oder eines Bodens in einem mehrgeschossigen Gebäude, derart montiert werden kann, dass kein Standgerüst mehr von dem Boden bis zu dem Dach aufgebaut werden muss. Hierzu wird eine Vielzahl von Klemmen an der freien Kante der Struktur befestigt. Die Klemmen weisen Stangen mit zwei Befestigungspfosten auf, die sich senkrecht zu der Stange auf beiden Seiten der Struktur erstrecken und in Richtung der Struktur und von ihr weg verstellbar sind.

Die Druckschrift US 2003 042 072 A1 beschreibt ebenfalls Sicherheitsschienen, die um Dächer herum installiert werden können, um zu verhindern, dass Arbeiter zu Boden fallen. Je nach Bedarf können die Sicherheitsschienen entweder auf einer Brüstung oder einem überhängenden Simsdachumfang montiert werden. Die Sicherheitsschienen sind horizontale Schienen, die von einer Vielzahl von vertikalen Stützen getragen werden, die wiederum mittels Stützenhaltern an dem Dach befestigt sind. Die Stützenhalter weisen eine Klemme auf, die einen im Wesentlichen C-förmigen Rahmen aufweist, und zwar mit einem ersten Beinabschnitt, einem zweiten Beinabschnitt und einem Rückabschnitt, der den ersten und zweiten Beinabschnitt verbindet. Insbesondere ist der erste Beinabschnitt integral mit dem Rückenabschnitt ausgebildet und der zweite Beinabschnitt zur verschiebbaren Verstellung ausgebildet. Die Stützenhalter weisen ferner jeweils einen Stützenadapter auf, in dem die entsprechende Stütze aufgenommen werden kann. Die FR 2 217 975 A5 zeigt eine Vorrichtung zum Anbringen eines Sicherungsgeländers. Zwei Winkeleisen sind als Klemmvorrichtung ausgebildet, wobei das eine Winkeleisen fest angeordnet ist und das andere Winkeleisen beweglich ist. Die Vorrichtung umfasst eine Gewindestange, die zum Beispiel über eine abnehmbare Kurbel in Bewegung versetzt werden kann und eine Annäherung oder Trennung der zwei Winkeleisen ermöglicht. An dem einsetzbaren vertikalen Pfosten können Netze zur Sicherung angebracht werden.

Die EP 3 358 107 A1 zeigt eine Schalungszwinge, die einen Geländerpfosten aufnehmen kann. Die Schalungszwinge umfasst eine Spindel 7, die über mindestens eine Handkurbel 9, die jeweils an einem oder beiden Enden der Spindel gehalten sein können, in Bewegung versetzt werden kann. Die Schalungszwinge umfasst zwei Klemmbacken, wobei mindestens eine der Klemmbacken mit der Spindel im Eingriff steht. Über eine Drehung der Spindel können die Klemmbacken relativ zueinander bewegt werden.

Die EP 0 666 389 A1 zeigt eine Schutzgeländerzwinge mit einem unteren Widerlager und einem zu diesem entlang einer Führung verschiebbaren oberen Widerlager. An dem oberen

Widerlager ist ein stabförmiges Geländerteil mit Geländerhalterungen befestigt. Die Entgegenhaltung offenbart auch eine Gewindespindel.

Die US 5 863 020 A zeigt eine Vorrichtung für Schutzzwecke, die z.B. an Balken oder Eisenbahnschienen angebracht werden kann. Die Vorrichtung kann an einer Eisenbahnschiene mit einem Basisabschnitt angebracht sein. Ein Gewindebolzen kann durch eine Kurbel gedreht werden. Eine Drehung des Gewindebolzens bewirkt eine relative Gleitbewegung zwischen einem äusseren und einem inneren länglichen Element der Vorrichtung. An dem äusseren und dem inneren länglichen Element sind jeweils Schenkelabschnitte angeordnet. Der Basisabschnitt kann durch geeignete Drehung des Gewindebolzens eingeklemmt werden.

Allerdings sind die bekannten Schutzgerüste bzw. Absturzsicherungen nicht dazu geeignet, den Absturz eines Arbeiters überall, das heißt an einer beliebigen Position des Daches, sicher zu verhindern. Insbesondere sind die bekannten Vorrichtungen und Systeme - wenn überhaupt - nur eingeschränkt bei Dächern mit geneigter Dachfläche anwendbar.

Ausgehend hiervon wäre daher eine Absturzsicherung wünschenswert, die bei Dächern mit geneigter Dachfläche, wie beispielsweise Mansarddächern, Walmdächern, Pyramidendächern, Pultdächern und insbesondere bei Satteldächern einsetzbar ist.

### Darstellung der Erfindung

Der Erfindung liegt daher die Aufgabe zugrunde, eine Haltevorrichtung zum lösbaren Befestigen an einem Gebäude anzugeben, die die oben genannten Probleme und Nachteile des Standes der Technik ausräumt. Insbesondere ist es Aufgabe der vorliegenden Erfindung, eine Haltevorrichtung anzugeben, die auch bei Dächern mit zumindest einer schrägen Dachfläche sicher verwendet werden kann.

Die Lösung der Aufgabe ist durch die Merkmale des Anspruchs 1 definiert. Gemäss der Erfindung umfasst die Haltevorrichtung zum lösbaren Befestigen an einem Gebäudedach, insbesondere in einem Bereich eines Ortgangs des Gebäudedachs einen ersten Spannarm, einen zweiten Spannarm und einen länglichen Verbindungssteg, der den ersten Spannarm mit dem zweiten Spannarm verbindet. Der erste Spannarm und/oder der zweite Spannarm ist entlang des Verbindungssteges bewegbar, um einen Abstand zwischen dem ersten Spannarm und dem zweiten Spannarm, in den ein Teil des Gebäudedachs (10) einspannbar ist, zu verändern. Der Verbindungssteg verfügt über eine Gewindespindel, welche in Eingriff mit einem Innengewinde des ersten Spannarms und/oder mit einem Innengewinde des zweiten Spannarms steht, wobei mittels Drehung der Gewindespindel der erste Spannarm und/oder der zweite Spannarm entlang des Verbindungssteges bewegt werden kann. Die Haltevorrichtung verfügt über ein Trageelement, welches dazu ausgebildet ist, einen Bereich einer Absturz-Sicherungsvorrichtung zu tragen, wobei das Trageelement eine Kopplungseinheit zum lösbaren Verbinden des Trageelements mit dem ersten Spannarm oder dem zweiten Spannarm umfasst sowie ein Führungselement, welches ausgestaltet ist, um das Trageelement bei einer Bewegung entlang einer ersten Seite des Verbindungsstegs zu führen.

Mit der erfindungsgemäßen Haltevorrichtung wird die Aufgabe in zufriedenstellender Weise gelöst. Insbesondere ist es möglich, die Haltevorrichtung an einem Ortgang eines Gebäudedachs, also in dem Bereich des seitlichen Abschlusses der Dachfläche, zu befestigen. Selbstverständlich kann die beschriebene Haltevorrichtung auch vorteilhaft an anderen Bereichen des Gebäudedachs verwendet werden.

Der erste Spannarm sowie der zweite Spannarm sind länglich ausgebildet und stehen jeweils vom Verbindungssteg in derselben Richtung ab. Jeder der Spannarme weist hierbei zwei Hauptflächen auf, welche im Wesentlichen im rechten Winkel zur Längserstreckungsrichtung des Verbindungsstegs stehen. Vorzugsweise weisen der erste und der zweite Spannarm dieselbe Länge und/oder Breite auf. Der erste wie auch der zweite Spannarm stehen vorzugsweise im Wesentlichen im rechten Winkel relativ zum Verbindungssteg von diesem ab. Es kann jedoch auch vorgesehen sein, dass einer oder beide der Spannarme in einem anderen Winkel vom Verbindungssteg absteht. In einer bevorzugten Ausführungsform kann auch vorgesehen sein, dass einer der Spannarme über ein Winkelverstellelement verfügt, mit welchem sich der Winkel, in welchem der jeweilige Spannarm vom Verbindungssteg absteht, verändern lässt. Dadurch kann die Haltevorrichtung beim Anbringen derselben an einem Gebäudedach an unterschiedliche Situationen angepasst werden.

Der Verbindungssteg ist länglich ausgestaltet. Das heisst, dass die Länge des Verbindungsstegs wesentlich grösser ist als die Breite und/oder Dicke des Verbindungsstegs.

Zumindest einer der Spannarme ist als beweglicher Spannarm ausgebildet. Der andere Spannarm kann ebenfalls als beweglicher Spannarm oder jedoch als feststehender Spannarm ausgebildet sein. Ein feststehender Spannarm bietet Vorteile dahingehend, dass die Komplexität des Gesamtsystems abnimmt, so dass dieses einfacher und kostengünstiger herzustellen ist. Im Gegensatz hierzu bietet ein weiterer bewegbarer Spannarm dahingehend Vorteile, dass aus zwei Richtungen eine verspannende Bewegung der beiden Spannarme relativ zueinander durchführbar ist. Je nach Verwendungsort der Haltevorrichtung kann einer der beiden Spannarme nur schlecht zugänglich sein, so dass die Möglichkeit, die Haltevorrichtung auch über den anderen Spannarm zu verspannen, die Verwendung der Haltevorrichtung vereinfacht. Hierzu können die Spannarme über Feststellvorrichtungen verfügen, mit denen jeweils einer der Spannarme an einer Position entlang des Verbindungsstegs fixiert werden kann.

Durch eine Bewegung des ersten Spannarms und/oder des zweiten Spannarms kann der Abstand zwischen den zwei Haltearmen verändert werden. Durch eine Verkleinerung dieses Abstandes kann die Haltevorrichtung an das Gebäudedach, insbesondere an den Ortgang des Gebäudedachs geklemmt und damit lösbar an diesem fixiert werden. Dementsprechend kann durch eine Vergrösserung des Abstandes die Haltevorrichtung wieder vom Gebäudedach gelöst werden.

Die Bewegung des ersten Spannarms und/oder des zweiten Spannarms erfolgt entlang einer Längsachse des Verbindungsstegs.

Die Gewindespindel ist vorzugsweise innerhalb der Verbindungssteges und parallel zu dessen Längsachse angeordnet, insbesondere bevorzugt mittig innerhalb des Verbindungsstegs. Ferner verfügt der Verbindungssteg über mindestens eine Nut, in welcher ein Verhindummnseshereich der Snannarme eingeführt werden kann Dadurch kann das Innengewinde des ersten Spannarms und/oder des zweiten Spannarms mit der Gewindespindel in Eingriff gebracht werden. Ferner können die Spannarme durch die Nut bei einer Bewegung sicher entlang des Verbindungssteges durch Eingriff des Verbindungsbereichs mit der Nut geführt werden,. Sofern einer der Haltearme ein feststehender Spannarm ist, kann dieser mittels der Nut einfach und flexibel am Verbindungssteg fixiert werden, beispielsweise mittels einer Schraube und Unterlagscheiben oder dergleichen.

Sofern einer oder beide Spannarme über eine Feststellvorrichtung verfügt, so ist diese vorzugsweise derart ausgestaltet, dass mit dieser in einem Schritt der Spannarm an seiner jeweiligen Position entlang des Verbindungsstegs fixieren und dessen Innengewinde ausser Eingriff der Gewindespindel bringen lässt.

Die Gewindespindel verfügt vorzugsweise über ein Gewinde mit einer definierten Gangrichtung (Links- oder Rechtsgewinde). In einer Ausführungsform kann die Gewindespindel jedoch auch über zwei Gewinde mit unterschiedlichen Gangrichtungen verfügen, welche sich jeweils im Wesentlichen über die Hälfte der Länge der Gewindespindel erstrecken. Dadurch können die beiden Haltearme durch Drehung der Gewindespindel in entgegengesetzt Richtungen entlang des Verbindungsstegs bewegt werden. Vorteilhaft an der Gewindespindel ist deren Selbsthemmung, so dass der erste und/oder der zweite Spannarm nicht oder nur sehr schwer durch externe Kräfte, die auf diese einwirken, verschoben werden können.

Die Haltevorrichtung verfügt vorzugsweise über Mittel, mit denen die Gewindespindel in Drehung versetzt werden kann, wie z.B. ein von aussen betätigbares Getriebe, eine Kurbel oder dergleichen.

Vorzugsweise ist am ersten Spannarm und/oder am zweiten Spannarm ein länglich ausgebildetes Spannelement angeordnet. Das Spannelement erstreckt sich vorzugsweise orthogonal zur Erstreckungsrichtung des Verbindungsstegs. Durch das Spannelement ist es möglich, die im befestigten Zustand der Haltevorrichtung auf das Gebäudedach wirkenden Kräfte zu verteilen. Mit anderen Worten überträgt das Spannelement aufgrund seiner länglich ausgebildeten Kontaktfläche zu dem Gebäudedach entlang dieser gesamten länglich ausgebildeten Kontaktfläche Kraft auf das Gebäudedach. Die Kraft wird also auf einen längeren Bereich verteilt auf das Dach aufgebracht, und insbesondere nicht an einem kleinen zentralen Bereich.

Als Erstreckungsrichtung wird hierbei die Richtung verstanden, in der die längste Erstreckung des entsprechenden Elements vorliegt.

Das Spannelement ist vorzugsweise über einen Spannelementträger insbesondere lösbar mit dem ersten Spannarm und/oder mit dem zweiten Spannarm verbunden. Alternativ kann das Spannelement jedoch auch integral (einstückig) mit dem ersten Spannarm und/oder dem zweiten Spannarm ausgebildet sein. Alternativ hierzu kann der Spannelement-Träger direkt (das heisst ohne weiteres Zwischenelement) oder indirekt (das heisst mit zumindest einem weiteren Zwischenelement mit dem jeweiligen Spannarm verbunden sein. Die Verbindung selbst kann von lösbarer, unlösbarer oder bedingt lösbarer Natur sein. Beispielhafte unlösbare Verbindungen sind hierbei Schweissverbindungen, beispielhafte lösbare Verbindungen sind hierbei Schraubverbindungen und beispielhafte bedingt lösbare Verbindungen sind hierbei Nietverbindungen.

Denkbar ist in diesem Zusammenhang auch, dass nicht nur an einem Spannarm ein Spannelement angeordnet ist, sondern an beiden Spannarmen. Die erfindungsgemässe Haltevorrichtung kann folglich bei gewissen Ausführungsformen zwei Spannelemente aufweisen.

In einer weiteren bevorzugten Ausführungsform können der erste und/oder der zweite Spannarm über mindestens eine Zwingschraube verfügen. Mittels der Zwingschraube kann die Befestigung der Haltevorrichtung am Gebäudedach verbessert werden. Insbesondere kann die Befestigung an unebenen Flächen, wie dies beispielsweise bei nicht planen Ziegeln der Fall ist, verbessert werden.

Die Haltevorrichtung weist vorzugsweise mindestens ein Befestigungsmittel auf, mit welchem eine Absturz-Sicherungsvorrichtung, wie z.B. ein Netz an dieser insbesondere lösbar angebracht werden kann. Das mindestens eine Befestigungsmittel kann beispielsweise als Haken, Karabiner, Öse, Kupplung oder dergleichen ausgestaltet sein. Selbstverständlich können auch andere Elemente an der Haltevorrichtung angebracht werden, wie z.B. ein Seilzug, eine Baustellenrutsche, eine Gehplanke, ein Gerüsthalter oder dergleichen.

An den zwei Enden des Verbindungssteges ist vorzugsweise jeweils eine Verstelleinrichtung angeordnet, die mit der Gewindespindel verbunden ist, so dass mittels der Verstelleinrichtungen die Gewindespindel in Drehung versetzt werden kann. Beispielsweise sind die Verstelleinrichtungen als Muttern ausgebildet.

Mittels der Muttern kann die Gewindespindel sehr einfach mittels eines mit einer der Muttern in Eingriff gebrachten Schraubenschlüssels in Drehung versetzt werden. Da an beiden Enden des Verbindungssteges eine Mutter angeordnet ist, kann die Gewindespindel jeweils von dem Ende des Verbindungssteges, der für einen Arbeiter beim Anbringen oder Entfernen der Haltevorrichtung besser erreichbar ist, in Drehung versetzt werden. Dies erlaubt es auch, dass die Gewindespindel unabhängig von der Richtung, in welcher der Verbindungssteg am Gebäudedach angebracht wird, stets einfach und sicher von einem Arbeiter in Drehung versetzt werden kann. Dies ist insbesondere dann vorteilhaft, wenn der Verbindungssteg derart an einem Gebäudedach angebracht werden muss, wo dieser grösstenteils nach unten vom Gebäudedach absteht, wie dies beispielsweise bei Dach- oder Fassadearbeiten an Gebäuden, die nahe an einem Verkehrsweg, insbesondere einer Eisenbahnstrecke liegen, da bei solchen Arbeiten Sicherungsmassnahmen zum Schutz des Verkehrsweges vorgeschrieben sind.

Die Muttern sind vorzugsweise Sechskantmuttern, deren Dimensionen einer der Normen ISO 4032, ISO 4035, ISO 8673, ISO 8675 oder DIN 6330 entsprechen. Alternativ können die Muttern jedoch auch als Vierkantmuttern, Flügelmuttern, Sterngriffmuttern, Rändelmuttern, Nutmuttern oder I<reuzlochmuttern ausgebildet sein. Vorzugsweise sind beide Muttern vom selben Typ und weisen dieselben Dimensionen auf, so dass eine Drehung der Gewindespindel von beiden Enden des Verbindungssteges aus mit demselben Werkzeug in Drehung versetzt werden kann. Die Muttern sind hierbei vorzugsweise an beiden Enden der Gewindespindel angeordnet.

Die Muttern sind vorzugsweise fest mit der Gewindespindel verbunden, z.B. durch Verschweissen. Alternativ können die Muttern jedoch auch mittels einer Kontermutter auf der Gewindespindel fixiert sein. Ferner kann auch vorgesehen sein, dass die Muttern sowie die Gewindespindel einstückig ausgebildet sind, d.h. dass die Gewindespindel an beiden Enden in der Form einer Aussenkontur einer Mutter ausgebildet ist.

Der Verbindungssteg weist vorzugsweise einen im Wesentlichen rechteckigen Querschnitt auf. Das heisst, der Querschnitt ist im Wesentlichen als Rechteck oder Quadrat ausgebildet. Dabei können die Ecken auch gerundet vorliegen, wobei in diesem Fall der Querschnitt des Verbindungsstegs als abgerundetes Rechteck oder abgerundetes Quadrat vorliegt. Der Verbindungssteg weist somit insbesondere vier Seiten auf.

Der Verbindungssteg kann jedoch auch andere Querschnitte aufweisen, wie z.B. einen sechseckigen Querschnitt oder einen polygonalen Querschnitt.

Der Querschnitt des Verbindungssteges ist vorzugsweise über die gesamte Länge des Verbindungssteges hinsichtlich seiner Form und Dimensionen konstant. In diesem Fall kann der Verbindungssteg aus einem handelsüblichen Profil hergestellt werden. In gewissen Ausführungsformen kann jedoch auch vorgesehen sein, dass mindestens ein Abschnitt des Verbindungssteges einen Querschnitt mit einer unterschiedlichen Form und/oder mit unterschiedlichen Dimensionen aufweist. So können zum Beispiel die Bereiche an den Enden des Verbindungssteges anders ausgestaltet sein, als ein mittlerer Bereich zwischen den Endbereichen.

Der Verbindungssteg ist vorzugsweise aus einem Metall oder einer Metalllegierung gefertigt, wie z.B. Edelstahl oder Aluminium. Alternativ kann der Verbindungssteg jedoch auch aus einem Polymer oder faserverstärkten Polymer gefertigt sein, z.B. einem carbonfaserverstärkten Polymer.

Vorzugsweise verfügt die Haltevorrichtung über ein Trageelement, welches dazu ausgebildet ist, einen Bereich einer Absturz-Sicherungsvorrichtung zu tragen, wobei das Trageelement eine Kopplungseinheit zum lösbaren Verbinden des Trageelements mit dem ersten Spannarm oder dem zweiten Spannarm umfasst sowie ein Führungselement, welches ausgestaltet ist, um das Trageelement bei einer Bewegung entlang einer ersten Seite des Verbindungsstegs zu führen.

Dadurch, dass die Haltevorrichtung sowohl am ersten Spannarm wie auch am zweiten Spannarm angebracht werden kann, bietet die erfindungsgemässe Haltervorrichtung eine hohe Flexibilität in Bezug auf deren Anbringung am Gebäudedach. Die Haltevorrichtung ist vorzugsweise ferner derart ausgestaltet, dass diese zumindest beidseitig jeweils auf den Hauptflächen des ersten und/oder zweiten Spannarms befestigt werden kann. Dies erhöht die Flexibilität der Haltevorrichtung, da die Absturz-Sicherungsvorrichtung entweder im Zwischenraum zwischen dem ersten und dem zweiten Spannarm oder von diesem Zwischenraum weggerichtet mit der Haltevorrichtung befestigt werden kann.

Durch das Führungselement wird einerseits eine sichere Führung des Trageelements bei einer Bewegung des Spannarms, auf welchem dieses befestigt ist, ermöglicht, andererseits stabilisiert das Führungselement das Trageelement relativ zum Verbindungssteg und verhindert so, dass das Trageelement und eine mit dieser verbundenen Absturz-Sicherungsvorrichtung wackelt oder bei grosser Kraftausübung auf letztere gar abknickt.

Vorzugsweise verfügt die Haltevorrichtung über einen länglichen Grundkörper, der mit einer ersten Seitenfläche des Verbindungsstegs zusammenwirkt, wobei das Führungselement mindestens einen Vorsprung umfasst, der vom Grundkörper absteht, so dass der Grundkörper mit mindestens einer zweiten Seitenfläche des Verbindungsstegs zusammenwirkt.

Der mindestens eine Vorsprung ist vorzugsweise an einer der Längskanten des Grundkörpers angeordnet. Bei dieser Ausführungsform weist der Grundköper demnach im Bereich des Vorsprungs im Wesentlichen die Form eines L-Profils auf. Vorzugsweise erstreckt sich der Vorsprung über die gesamte Länge des Grundkörpers, insbesondere über die gesamte Länge von einer von dessen Längskanten. In diesem Fall weist der Grundkörper über seine gesamte Länge im Wesentlichen die Form eines L-Profils auf.

Besonders bevorzugt weist das Führungselement einen zweiten Vorsprung auf, der insbesondere an einer Seitenkante des Grundkörpers angeordnet ist, der der Seitenkante mit dem ersten Vorsprung gegenübersteht. Der zweite Vorsprung wirkt hierbei mit einer dritten Seitenfläche des Verbindungsstegs zusammen. Der erste und der zweite Vorsprung weisen hierbei in dieselbe Richtung vom Grundkörper weg. Grundkörper und Vorsprünge weisen demgemäss im Wesentlichen die Form eines U-Profils auf. Der erste und der zweite Vorsprung liegen vorzugsweise einander direkt gegenüber. In gewissen Ausführungsformen können auch mehrere erste und zweite Vorsprünge vorhanden sein, wobei sich jeweils ein erster Vorsprung und ein zweiter Vorsprung gegenüberstehen.

Vorzugsweises ist der Grundkörper als U-Profil ausgestaltet ist, der mit drei Seitenflächen des Verbindungsstegs zusammenwirkt. Das heisst, dass sich die beiden Vorsprünge jeweils entlang der gesamten Längenausdehnung des Grundkörpers entlang der einander gegenüberliegenden Seitenkanten des Grundkörpers. Bei dieser Ausführungsform liegt somit der gesamte Grundkörper in der Form eines U-Profils vor. Bei dieser Ausführungsform wird eine besonders gute Führung des Trageelements entlang des Verbindungsstegs gewährleistet. Zudem effizient eine Wackelbewegung des Trageelements relativ zum Verbindungssteg sowie ein Abknicken desselben verhindert.

Das Führungselement weist vorzugsweise eine Aufnahme auf, durch welche der Verbindungssteg durchführbar ist. Die Aufnahme ist hierbei insbesondere derart geformt und dimensioniert, dass der Verbindungssteg mit möglichst wenig Spiel durch die Aufnahme geführt werden kann. Dadurch wird eine besonders wackelfreie Führung des Trageelements entlang des Verbindungsstegs sowie eine im Wesentlichen rigide Anordnung derselben aneinander ermöglicht.

Der Grundkörper des Trageelements kann in einer Ausführungsform entweder über mindestens einen Vorsprung oder über eine Aufnahme als Führungselement verfügen. Besonders bevorzugt verfügt der Grundkörper jedoch sowohl über mindestens einen Vorsprung als auch über eine Aufnahme als Führungselement.

Vorzugsweise ist die Kopplungseinheit im Bereich eines ersten Endes des Grundkörpers ist und die Aufnahme im Bereich eines zweiten Endes des Grundkörpers angeordnet. Dadurch ist der Grundkörper der Haltevorrichtung an seinen zwei Enden mit dem Verbindungssteg verbunden, wodurch die Haltevorrichtung besonders stabil und wackelfrei am Verbindungssteg angeordnet ist.

Der Grundkörper des Trageelements verfügt vorzugsweise über einen ersten Arm, der im Wesentlichen im rechten Winkel vom Grundkörper absteht und im Bereich eines ersten Endes des Grundkörpers angeordnet ist, wobei auf diesem ersten Arm die Kopplungseinheit sowie eine Halterung für die Absturz-Sicherungsvorrichtung angeordnet sind.

Der erste Arm steht vorzugsweise auf der dem Verbindungssteg gegenüberliegenden Seite des Grundkörpers von diesem ab. Der erste Arm liegt vorzugsweise in der Form eines Flachprofils vor.

Die Halterung für die Absturz-Sicherungsvorrichtung ist vorzugsweise als Verbindungsstutzen ausgebildet, welcher in ein Rohr der Absturz-Sicherungsvorrichtung eingeführt werden kann. Der Verbindungsstutzen verfügt vorzugsweise über ein Befestigungselement, mit welchem die Absturz-Sicherungsvorrichtung an diesem gesichert werden kann, beispielsweis einer Bohrung für einen Splint. Die Absturz-Sicherungsvorrichtung verfügt vorzugsweise über eine Gerüststruktur, insbesondere aus Rohren, an denen z.B. zusätzliche ein Netz befestigbar ist.

Vorzugsweise sind die Kopplungseinheit sowie die Halterung in der Längserstreckungsrichtung des ersten Arms relativ zueinander versetzt angeordnet. Dadurch kann die Absturz-Sicherungsvorrichtung in einem Abstand zum Verbindungssteg und somit vom Gebäudedach an der Haltevorrichtung angebracht werden, was bei gewissen Baustellen von Vorteil ist. Beispielsweise kann die Halterung als Verbindungsstutzen ausgebildet sein.

In einer besonderen Ausführungsform kann die Halterung auch entlang des ersten Arms verschiebbar angeordnet sein, beispielsweise mittels eines Schlittens. Dadurch kann die Absturz-Sicherungsvorrichtung flexiblen in unterschiedlichen Abständen zum Verbindungssteg bzw. zum Gebäudedach fixiert werden.

Der Grundkörper verfügt vorzugsweise über einen zweiten Arm, der im Wesentlichen im rechten Winkel vom Grundkörper absteht, im Bereich des zweiten Endes des Grundkörpers angeordnet und parallel zum ersten Arm ist, wobei der zweite Arm über eine Öffnung verfügt, die konzentrisch mit der Halterung ist.

Dadurch kann die Absturz-Sicherungsvorrichtung zusätzlich am zweiten Arm am Trageelement befestigt werden. Zum Beispiel kann ein Rohr der Absturz-Sicherungsvorrichtung durch die Öffnung durchgeführt werden, bevor dieses mit Halterung gekoppelt wird. Dies erlaubt eine besonders gute und wackelfreie Befestigung der Absturz-Sicherungsvorrichtung am Trageelement erzielt werden.

Vorzugsweise weist die Kopplungseinheit einen Stutzen auf, der in eine Aufnahme des ersten Haltearms oder des zweiten Haltearms eingeführt werden kann. Die erlaubt eine besonders einfache, zuverlässige und insbesondere knicksichere Verbindung zwischen Trageelement und dem ersten bzw. zweiten Haltearm.

Der erste Spannarm und der zweite Spannarm weisen ferner vorzugsweise jeweils Folgendes auf:
- einen Spannarmhalter, der dazu ausgebildet ist, den entsprechenden Spannarm mit dem Verbindungssteg zu verbinden; und
- einen Schiebehalter, der mit dem Spannarmhalter verschiebbar verbunden ist;
wobei der Schiebehalter eine Führung aufweist, die die Bewegung des Schiebehalters relativ zu dem Spannarmhalter auf eine im Wesentlichen translatorische Bewegung einschränkt.

Dadurch können die Spannarme relativ zum Verbindungssteg verschoben werden, wodurch die Haltevorrichtung flexibel an unterschiedliche Gebäudedächer befestigt werden kann.

Die Spannarme verfügen vorzugsweise über eine Feststellschraube, mit welcher der Schiebehalter eines Spannarms relativ zum jeweiligen Spannarmhalter in einer Position fixiert werden kann.

Die Feststellschraube ist vorzugsweise derart angeordnet, dass sich diese durch die Aufnahme des jeweiligen Spannarms erstreckt, so dass sich mittels der Feststellschraube zusätzlich ein in der Aufnahme eingesetzter Stutzen befestigen lässt.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: schematisch ein Gebäude mit einem Gebäudedach, an dessen Ortgang zwei erfindungsgemässe Haltevorrichtungen befestigt sind;
- Fig. 2: eine Ausführungsform einer erfindungsgemässen Haltevorrichtung;
- Fig. 3: eine Detailansicht des Trageelements der Haltevorrichtung der Fig. 1;
- Fig. 4: eine Detailaufnahme des ersten Spannarms der Haltevorrichtung gemäss Fig. 1;
- Fig. 5: eine Detailansicht der Aufnahme des Spannarms gemäss Fig. 4;
- Fig. 6: eine Detailaufnahme der zweiten Verstelleinrichtung am Verbindungssteg der Haltevorrichtung gemäss Fig. 1;
- Fig. 7: eine Detailansicht des Verbindungsstegs der Haltevorrichtung gemäss Fig. 1.

Grundsätzlich sind in den Figuren gleiche Teile mit gleichen Bezugszeichen versehen.

### Wege zur Ausführung der Erfindung

Die Fig. 1 zeigt schematisch ein Gebäude 100 mit einem Gebäudedach 101, welches als Satteldach ausgebildet ist, an dessen Ortgang 102 zwei erfindungsgemässe Haltevorrichtungen 1.1, 1.2 befestigt sind. Eine Absturz-Schutzvorrichtung 50 in der Form eines Schutzgerüstes ist mit den beiden Haltevorrichtungen 1.1, 1.2 verbunden.

Auf der Fig. 2 ist eine Ausführungsform einer erfindungsgemässen Haltevorrichtung 1 dargestellt. Die Haltevorrichtung 1 umfasst einen Verbindungssteg 4, an welchem ein erster Tragearm 2 sowie ein zweiter Tragearm 3 angeordnet sind. Bei der gezeigten Ausführungsform ist der erste Haltearm 2 unbeweglich am Verbindungssteg 4 befestigt, während der zweite Haltearm 3 entlang des Verbindungsstegs 4 beweglich angeordnet ist. Die Bewegung des zweiten Haltearms 3 erfolgt durch Drehung einer Gewindespindel (siehe Fig. 7) mittels zweier Verstelleinrichtungen 7, 8 in Form von Muttern, welche jeweils an einem Ende des Verbindungssteges 4 angeordnet sind und fest mit der Gewindespindel verbunden sind. Durch die Bewegung des zweiten Haltearms 3 entlang des Verbindungsstegs 4 kann ein Abstand zwischen den Haltearmen 2, 3 verändert werden, um die Haltevorrichtung 1 klemmend an einem Gebäudedach bzw. am Ortgang eines Gebäudedachs lösbar zu verbinden (siehe Fig. 1).

Die beiden Tragearme 2, 3 sind im Wesentlichen gleich aufgebaut und umfassen jeweils einen Spannarmhalter 9, 10 an welchem ein Schiebehalter 13, 14 mittels einer Feststellschraube 15, 16 befestigt ist. Die Schiebehalter 13, 14 weisen die Form eines länglichen U auf, wobei deren Längsschenkel jeweils eine Führung 17, 18 aufweisen, in welche die jeweilige Feststellschraube 15, 16 eingreift. Die Führungen 17, 18 erlauben eine lineare, translatorische Bewegung der Schiebehalter 13, 14 relativ zu den Spannarmhaltern 9, 10. Durch Festziehen der jeweiligen Feststellschraube 15, 16 kann ein Schiebehalter13, 14 mit dem zugehörigen Spannarmhalter 9, 10 verklemmt werden, um diese in einer Position relativ zum Spannarmhalter 9, 10 zu fixieren. An ihrem dem Verbindungssteg 4 abgewandten Ende weisen die Schiebehalter 13, 14 jeweils eine Zwingschraube 19, 20 auf, mit denen eine zusätzliche Spannkraft auf ein zwischen den Tragarmen 2, 3 liegenden Gebäudedach bzw. dessen Ortgang erzeugen lässt. Mittels der Zwingschrauben 19, 20 kann ferner ein allfälliger Höhenunterschied ausgeglichen werden, zum Beispiel zwischen Giebel und Dachunterseite.

Die Spannarmhalter 9, 10 greifen in eine Nut des Verbindungsstegs 4 ein, wobei der zweite Spannarmhalter 10, mit welchem der zweite Spannarm 3 am Verbindungssteg befestigt ist, über ein Innengewinde (nicht gezeigt) in eine Gewindespindel (siehe Fig. 7) eingreift, die im Innern des Verbindungsstegs 4 angeordnet ist. Durch Drehung der Gewindespindel mittels der Muttern 7, 8 kann der zweite Spannarm entlang des Verbindungsstegs bewegt werden, um den Abstand zwischen den Spannarmen 2, 3 zu verändern.

Bei der gezeigten Ausführungsform ist am zweiten Spannarm 3 ein Trageelement 30 befestigt, an welchem eine Absturz-Sicherungsvorrichtung (siehe Fig. 1) angebracht werden kann. Das Trageelement 30 verfügt über einen Grundkörper 32, von welchem zwei Arme 35, 36 auf der dem Verbindungssteg 4 abgewandten Seite abstehen. Die beiden Arme 35, 36 sind zueinander beabstandet am Grundkörper 31 angeordnet. Der erste Arm 35 verfügt über eine Kopplungseinheit 31 in Form eines Stutzens, welcher in eine Aufnahme 11, 12 des ersten oder zweiten Spannarms 2, 3 eingeführt werden kann. Die Aufnahmen 11, 12 befinden sich bei der gezeigten Ausführungsform jeweils im Spannarmhalter 9, 10 des jeweiligen Spannarms 2, 3 und sich als Durchgangsbohrung ausgestaltet, in die der Stutzen eingeführt werden kann. Zur Sicherung des Stutzens in der jeweiligen Aufnahme 11, 12 weist diese eine Bohrung 38 auf, durch welche die entsprechende Feststellschraube 15, 16 durchgeführt werden kann. Am ersten Arm 35 ist ferner eine Halterung 37 in Form eines Verbindungsstutzens der Absturz-Sicherungsvorrichtung angeordnet, der sich auf der der stutzenförmigen Kopplungseinheit 31 entgegengesetzten Seite des ersten Arms 35 von diesem weg erstreckt. Der Verbindungsstutzen 37 kann in einen als Rohr ausgestalteten Teil der Absturz-Sicherungsvorrichtung eingeführt werden, um diese mit der Haltevorrichtung 1 zu verbinden. Zur Sicherung des Rohres der Absturz-Sicherungsvorrichtung verfügt die Halterung 37 über eine Bohrung 38 als Befestigungselement, in welche z.B. ein Splint oder eine Schraube durchgeführt werden kann.

Der Grundkörper 32 des Trageelements 30 weist eine längliche Form auf, wobei an den Längskanten beidseitig jeweils sich über die gesamte Länge des Grundkörpers 32 erstreckende Vorsprünge 33 angeordnet sind. Dadurch erhält der Grundkörper die Form eines U- Profils, in welches der Verbindungssteg 4 passend aufgenommen werden kann. Die Vorsprünge 33 dienen hierbei als Linearführung, durch welche das Trageelement 30 lediglich linear entlang des Verbindungsstegs 4 bewegt werden kann. Zusätzlich verfügt das Trageelement im Bereich des zweiten Arms 36 über eine Aufnahme 34, durch welche der Verbindungssteg 4 im Wesentlichen spielfrei durchgeführt werden kann. Sowohl die Vorsprünge 33 als auch die Aufnahme 34 wirken als Führungselemente, mit denen das Trageelement 30 entlang des Verbindungsstegs 4 geführt werden kann. Der zweite Arm 36 verfügt zudem über eine Öffnung 39, durch welche das Rohr der Absturz-Sicherungsvorrichtung im Wesentlichen spielfrei geführt werden kann. Dadurch kann eine möglichst wackel- und knickfreie Befestigung der Absturz-Sicherungsvorrichtung an der Haltevorrichtung 1 erzielt werden.

Während das Trageelement 30 bei der gezeigten Ausführungsform am zweiten Spannarm 3 befestigt ist, kann dieses selbstverständlich auch am ersten Spannarm 2 befestigt werden. Auch ist es denkbar, dass nicht nur der zweite Spannarm 3 durch Drehung der Gewindespindel bewegt wird, sondern auch der erste Spannarm 2. In diesem Fall ist die Gewindespindel derart ausgeführt, dass mittels einer Drehung der Gewindespindel in eine Richtung die Spannarme 2, 3 jeweils in entgegengesetzte Richtungen bewegt werden.

Die Fig. 3 zeigt eine Detailansicht des Trageelements 30 der Haltevorrichtung gemäss Fig. 1. Gut erkennbar ist die Ausgestaltung des Grundkörpers 32 in der Form eines U-Profils, wobei die beiden Vorsprünge 33.1, 33.2 einstückig mit dem Grundkörper 32 ausgebildet sind. Die Öffnung 39 wird bei der gezeigten Ausführungsform dadurch gebildet, dass der zweite Arm 36 nach hinten verlängert ist und den Grundkörper 32 sowie die Vorsprünge 33.1, 33.2 umfasst.

Die Fig. 4 zeigt eine Detailaufnahme des ersten Spannarms 2 der Haltevorrichtung gemäss Fig. 1. Auf der Figur gut erkennbar ist ferner die erste Verstelleinrichtung 7 in Form einer Mutter, welche die Form eines Aussensechskantes aufweist. Die erste Mutter 7 kann daher mit auf einer Baustelle gebräuchlichen Werkzeugen, z.B. einem Schraubenschlüssel mit Innensechskant einfach gedreht werden, um den Abstand zwischen den beiden Spannarmen 2, 3 zu verändern.

Auf der Fig. 5 ist eine Detailansicht der ersten Aufnahme 11 des ersten Spannarms 2 gemäss der Fig. 4 dargestellt. Gut erkennbar ist, dass die erste Aufnahme 11 als Durchgangsbohrung ausgestaltet ist und sich die erste Feststellschraube 15 durch den gesamten Durchmesser dieser Durchgangsbohrung erstreckt. Dadurch kann der Stutzen 31 des Trageelements 30 mittels der Feststellschraube 15 in der ersten Aufnahme 11 gesichert werden. Dadurch, dass die erste Feststellschraube 15 und auch beim im Wesentlichen baugleichen zweiten Arm 3 die zweite Feststellschraube sowohl zum Verklemmen des Schiebehalters 13, 14 als auch zum Sichern des Stutzens 31 verwendet wird, ist das Anbringen der Haltevorrichtung 1 an einem Gebäudedach mit weniger Schritten möglich und die Anzahl an Einzelteilen der Haltevorrichtung 1 kann verringert werden.

Die Fig. 6 zeigt eine Detailaufnahme der zweiten Verstelleinrichtung 8 in Form einer Mutter, welche am gegenüberliegenden Ende des Verbindungssteges 4 der Haltevorrichtung gemäss Fig. 1 angeordnet ist. Auch die zweite Mutter 8 weist die Form eines Aussensechskants auf, welches dieselben Dimensionen wie die erste Mutter 7 aufweist. Dadurch kann eine Änderung des Abstandes zwischen den Spannarmen 2, 3 mit demselben Werkzeug an beiden Enden des Verbindungssteges 4 erfolgen, was die Flexibilität beim Anbringen der Haltevorrichtung an einem Gebäudedach vereinfacht und auch ein Anbringen in zwei Ausrichtungen ermöglicht.

Auf der Fig. 7 ist eine Detailansicht des Verbindungsstegs 4 und insbesondere der Nut 6 der Haltevorrichtung gemäss Fig. 1 dargestellt. Wie auf der Figur zu erkennen ist, ist im Innern des Verbindunsstegs 4 die Gewindespindel 5 angeordnet, die mittels der Muttern 7, 8 in Drehung versetzt werden kann, um den Abstand zwischen den Spannarmen 2, 3 zu verändern. Die Spannarmhalter 9, 10 greifen in die Nut 6 ein, so dass diese und die daran befestigten Spannarme 2, 3 linear entlang des Verbindungsstegs 6 geführt werden. Wie auf der Fig. 7 erkennbar ist, weist die Nut 6 einen Hinterschnitt auf, so dass die Spannarmhalter 9, 10 vorzugsweise einen Bereich aufweisen, der die Form eines Nutensteins hat, der in die Nut 6 eingreifen kann.

## Patentansprüche

1. Haltevorrichtung (1) zum lösbaren Befestigen an einem Gebäudedach (101), insbesondere in einem Bereich eines Ortgangs (102) des Gebäudedachs (101), umfassend:
a) einen ersten Spannarm (2);
b) einen zweiten Spannarm (3); und
c) einen länglichen Verbindungssteg (4), der den ersten Spannarm (2) mit dem zweiten Spannarm (3) verbindet,
d) wobei der erste Spannarm (2) und/oder der zweite Spannarm (3) entlang des Verbindungssteges (4) bewegbar ist, um einen Abstand zwischen dem ersten Spannarm (2) und dem zweiten Spannarm (3), in den ein Teil des Gebäudedachs (101) einspannbar ist, zu verändern;
wobei der Verbindungssteg (4) über eine Gewindespindel (5) verfügt, welche in Eingriff mit einem Innengewinde des ersten Spannarms (2) und/oder mit einem Innengewinde des zweiten Spannarms (3) steht, wobei mittels Drehung der Gewindespindel (5) der erste Spannarm (2) und/oder der zweite Spannarm (3) entlang des Verbindungssteges (4) bewegt werden kann,
wobei die Haltevorrichtung (1) über ein Trageelement (30) verfügt, welches dazu ausgebildet ist, einen Bereich einer Absturz-Sicherungsvorrichtung (50) zu tragen, **dadurch gekennzeichnet, dass**
das Trageelement (30) eine Kopplungseinheit (31) zum lösbaren Verbinden des Trageelements (30) mit dem ersten Spannarm (2) oder dem zweiten Spannarm (3) umfasst sowie ein Führungselement (33; 33.1, 33.2; 39), welches ausgestaltet ist, um das Trageelement (30) bei einer Bewegung entlang einer ersten Seite des Verbindungsstegs (4) zu führen.

2. Haltevorrichtung (1) gemäss Anspruch 1, **dadurch gekennzeichnet, dass** an den zwei Enden des Verbindungssteges (4) jeweils eine Verstelleinrichtung (7, 8) angeordnet ist, die mit der Gewindespindel (5) verbunden ist, so dass mittels der Verstelleinrichtungen (7, 8) die Gewindespindel (5) in Drehung versetzt werden kann.

3. Haltevorrichtung (1) gemäss einem der Ansprüche 1 oder 2, **dadurch gekennzeichnet, dass** der Verbindungssteg (4) einen im Wesentlichen rechteckigen Querschnitt aufweist.

4. Haltevorrichtung (1) gemäss Anspruch 1, **dadurch gekennzeichnet, dass** das Trageelement (30) über einen länglichen Grundkörper (32) verfügt, der mit einer ersten Seitenfläche des Verbindungsstegs (4) zusammenwirkt, wobei das Führungselement (33; 33.1, 33.2; 39) mindestens einen Vorsprung (33.1, 33.2) umfasst, der vom Grundkörper (32) absteht, so dass der Grundkörper (32) mit mindestens einer zweiten Seitenfläche des Verbindungsstegs (4) zusammenwirkt.

5. Haltevorrichtung (1) gemäss einem der Ansprüche 1 oder 4, **dadurch gekennzeichnet, dass** der Grundkörper (32) als U-Profil ausgestaltet ist, der mit drei Seitenflächen des Verbindungsstegs (4) zusammenwirkt.

6. Haltevorrichtung (1) gemäss einem der Ansprüche 1 bis 5, **dadurch gekennzeichnet, dass** das Führungselement (33; 33.1, 33.2; 39) eine Aufnahme (34) aufweist, durch welche der Verbindungssteg (4) durchführbar ist.

7. Haltevorrichtung (1) gemäss Anspruch 6, **dadurch gekennzeichnet, dass** die Kopplungseinheit (31) im Bereich eines ersten Endes des Grundkörpers (32) angeordnet ist und die Aufnahme im Bereich eines zweiten Endes des Grundkörpers (32).

8. Haltevorrichtung (1) gemäss einem der Ansprüche 1 bis 7, **dadurch gekennzeichnet, dass** der Grundkörper (32) des Trageelements (30) über einen ersten Arm (35) verfügt, der im Wesentlichen im rechten Winkel vom Grundkörper (32) absteht und im Bereich eines ersten Endes des Grundkörpers (32) angeordnet ist, wobei auf diesem ersten Arm (35) die Kopplungseinheit (31) sowie eine Halterung (37) für die Absturz-Sicherungsvorrichtung (50) angeordnet sind.

9. Haltevorrichtung (1) gemäss Anspruch 8, **dadurch gekennzeichnet, dass** die Kopplungseinheit (31) sowie die Halterung (37) in der Längserstreckungsrichtung des ersten Arms (35) relativ zueinander versetzt angeordnet sind.

10. Haltevorrichtung (1) gemäss Anspruch 7 und einem der Ansprüche 8 oder 9, **dadurch gekennzeichnet, dass** der Grundkörper (32) über einen zweiten Arm (36) verfügt, der im Wesentlichen im rechten Winkel vom Grundkörper (32) absteht, im Bereich des zweiten Endes des Grundkörpers (32) angeordnet und parallel zum ersten Arm (35) ist, wobei der zweite Arm (36) über eine Öffnung (39) verfügt, die konzentrisch mit der Halterung (37) ist.

11. Haltevorrichtung (1) gemäss einem der Ansprüche 1 bis 9, **dadurch gekennzeichnet, dass** die Kopplungseinheit (31) einen Stutzen aufweist, der in eine Aufnahme (11, 12) des ersten Haltearms (2) oder des zweiten Haltearms (3) eingeführt werden kann.

12. Haltevorrichtung (1) gemäss einem der Ansprüche 1 bis 10, **dadurch gekennzeichnet, dass** der erste Spannarm (2) und der zweite Spannarm (3) ferner jeweils Folgendes aufweisen:
- einen Spannarmhalter (9, 10), der dazu ausgebildet ist, den entsprechenden Spannarm (2, 3) mit dem Verbindungssteg (4) zu verbinden; und
- einen Schiebehalter (13, 14), der mit dem Spannarmhalter (9, 10) verschiebbar verbunden ist;
wobei der Schiebehalter (13, 14) eine Führung (17, 18) aufweist, die die Bewegung des Schiebehalters (13, 14) relativ zu dem Spannarmhalter (9, 10) auf eine im Wesentlichen translatorische Bewegung einschränkt.

13. Haltevorrichtung (1) gemäss Anspruch 11 oder 12, **dadurch gekennzeichnet, dass** die Spannarme (2, 3) über eine Feststellschraube (15, 16) verfügen, mit welcher der Schiebehalter (13, 14) eines Spannarms (2, 3) relativ zum jeweiligen Spannarmhalter (9, 10) in einer Position fixiert werden kann.

14. Haltevorrichtung (1) gemäss Anspruch 10 und 13, **dadurch gekennzeichnet, dass** die Feststellschraube (15, 16) derart angeordnet ist, dass sich diese durch die Aufnahme (11, 12) des jeweiligen Spannarms (2, 3) erstreckt, so dass sich mittels der Feststellschraube (15, 16) zusätzlich ein in der Aufnahme (11, 12) eingesetzter Stutzen (31) befestigen lässt.

## Claims

1. Holding device (1) for reversible fastening to a building roof (101), in particular in a region of a gable (102) of the building roof (101), comprising:
a) a first clamping arm (2);
b) a second clamping arm (3); and
c) an elongate connecting web (4), which connects the first clamping arm (2) to the second clamping arm (3),
d) wherein the first clamping arm (2) and/or the second clamping arm (3) are configured to be moved along the connecting web (4) in order to change a distance between the first clamping arm (2) and the second clamping arm (3), into which a part of the building roof (101) is clampable;
wherein the connecting web (4) comprises a threaded spindle (5), which is in engagement with an internal thread of the first clamping arm (2) and/or with an internal thread of the second clamping arm (3), wherein the first clamping arm (2) and/or the second clamping arm (3) are configured to be moved along the connecting web (4) by means of rotation of the threaded spindle (5),
wherein the holding device (1) comprises a supporting element (30) which is configured to support a region of a fall protection device (50),
**characterized in that** the supporting element (30) comprises a coupling unit (31) for the reversible connection of the supporting element (30) to the first clamping arm (2) or the second clamping arm (3), and a guide element (33; 33.1, 33.2; 39), which is configured to guide the supporting element (30) during a movement along a first side of the connecting web (4).

2. Holding device (1) according to claim 1, **characterized in that** an adjusting device (7, 8) is arranged at each of the two ends of the connecting web (4), said adjusting device is connected to the threaded spindle (5), so that the threaded spindle (5) is rotatable by means of the adjusting devices (7, 8).

3. Holding device (1) according to one of claims 1 or 2, **characterized in that** the connecting web (4) comprises a substantially rectangular cross-section.

4. Holding device (1) according to claim 1, **characterized in that** the supporting element (30) comprises an elongate base body (32) which interacts with a first side surface of the connecting web (4), wherein the guide element (33; 33.1, 33.2; 39) comprises at least one projection (33.1, 33.2), which projects from the base body (32), so that the base body (32) interacts with at least one second side surface of the connecting web (4).

5. Holding device (1) according to one of claims 1 or 4, **characterized in that** the base body (32) is configured as a U-profile, which interacts with three side surfaces of the connecting web (4).

6. Holding device (1) according to one of claims 1 to 5, **characterized in that** the guide element (33; 33.1, 33.2; 39) comprises a receptacle (34) through which the connecting web (4) is insertable.

7. Holding device (1) according to claim 6, **characterized in that** the coupling unit (31) is arranged in the region of a first end of the base body (32) and the receptacle is arranged in the region of a second end of the base body (32).

8. Holding device (1) according to one of claims 1 to 7, **characterized in that** the base body (32) of the supporting element (30) comprises a first arm (35) which projects substantially at a right angle from the base body (32) and is arranged in the region of a first end of the base body (32), wherein the coupling unit (31) and a holder (37) for the fall protection device (50) are arranged on this first arm (35).

9. Holding device (1) according to claim 8, **characterized in that** the coupling unit (31) and the holder (37) are arranged in an offset manner relative to each other in the longitudinal extension direction of the first arm (35).

10. Holding device (1) according to claim 7 and one of claims 8 or 9, **characterized in that** the base body (32) comprises a second arm (36), which projects substantially at a right angle from the base body (32), which is arranged in the region of the second end of the base body (32) and is parallel to the first arm (35), wherein the second arm (36) comprises an opening (39) which is concentric with the holder (37).

11. Holding device (1) according to one of claims 1 to 9, **characterized in that** the coupling unit (31) comprises a connecting piece, which is insertable into a receptacle (11, 12) of the first holding arm (2) or the second holding arm (3).

12. Holding device (1) according to one of claims 1 to 10, **characterized in that** the first clamping arm (2) and the second clamping arm (3) further respectively comprise the following:
- a clamping arm holder (9, 10), which is configured to connect the corresponding clamping arm (2, 3) to the connecting web (4); and
- a sliding holder (13, 14), which is slidably connected to the clamping arm holder (9, 10);
wherein the sliding holder (13, 14) comprises a guide (17, 18), which limits the movement of the sliding holder (13, 14) relative to the clamping arm holder (9, 10) to a substantially translational movement.

13. Holding device (1) according to claim 11 or 12, **characterized in that** the clamping arms (2, 3) comprise a locking screw (15, 16) with which the sliding holder (13, 14) of a clamping arm (2, 3) is configured to be fixed in a position relative to the respective clamping arm holder (9, 10).

14. Holding device (1) according to claim 10 and 13, **characterized in that** the locking screw (15, 16) is arranged in such a way that it extends through the receptacle (11, 12) of the respective clamping arm (2, 3), so that a connecting piece (31) inserted into the receptacle (11, 12) is configured to be additionally fastened by means of the locking screw (15, 16).

## Revendications

1. Dispositif de maintien (1) destiné à être fixé de manière amovible à un toit de bâtiment (101), en particulier dans une zone d'une rive (102) du toit de bâtiment (101), comprenant :
a) un premier bras de serrage (2) ;
b) un deuxième bras de serrage (3) ; et
c) une barre de liaison (4) allongée qui relie le premier bras de serrage (2) au deuxième bras de serrage (3),
d) dans lequel le premier bras de serrage (2) et/ou le deuxième bras de serrage (3) est configuré de manière à pouvoir être déplacé le long de la barre de liaison (4) afin de modifier une distance entre le premier bras de serrage (2) et le deuxième bras de serrage (3), dans laquelle une partie du toit de bâtiment (101) est serrable;
dans lequel la barre de liaison (4) comprend une broche filetée (5) qui est en prise avec un filetage intérieur du premier bras de serrage (2) et/ou avec un filetage intérieur du deuxième bras de serrage (3), dans lequel le premier bras de serrage (2) et/ou le deuxième bras de serrage (3) est déplaçable le long de la barre de liaison (4) au moyen d'une rotation de la broche filetée (5),
dans lequel le dispositif de maintien (1) comprend un élément de support (30) qui est configuré de manière à pouvoir supporter une partie d'un dispositif de sécurité anti-chute (50),
**caractérisé en ce que** l'élément de support (30) comprend une unité de couplage (31) destinée à relier de manière amovible l'élément de support (30) au premier bras de serrage (2) ou au deuxième bras de serrage (3) ainsi qu'un élément de guidage (33 ; 33.1, 33.2 ; 39) qui est configuré pour guider l'élément de support (30) lors d'un déplacement le long d'un premier côté de la barre de liaison (4).

2. Dispositif de maintien (1) selon la revendication 1, **caractérisé en ce qu'**à chacune des deux extrémités de la barre de liaison (4) est disposé un dispositif de réglage (7, 8) qui est relié à la broche filetée (5) de sorte que la broche filetée (5) soit configurée de manière à pouvoir être mise en rotation au moyen des dispositifs de réglage (7, 8).

3. Dispositif de maintien (1) selon l'une des revendications 1 ou 2, **caractérisé en ce que** la barre de liaison (4) présente une section transversale essentiellement rectangulaire.

4. Dispositif de maintien (1) selon la revendication 1, **caractérisé en ce que** l'élément de support (30) comprend un corps de base (32) allongé qui coopère avec une première surface latérale de la barre de liaison (4), dans lequel l'élément de guidage (33 ; 33.1, 33.2 ; 39) comprend au moins une saillie (33.1, 33.2) qui fait saillie du corps de base (32) de sorte que le corps de base (32) coopère avec au moins une deuxième surface latérale de la barre de liaison (4).

5. Dispositif de maintien (1) selon l'une des revendications 1 ou 4, **caractérisé en ce que** le corps de base (32) est réalisé sous la forme d'un profilé en U qui coopère avec trois surfaces latérales de la barre de liaison (4).

6. Dispositif de maintien (1) selon l'une des revendications 1 à 5, **caractérisé en ce que** l'élément de guidage (33 ; 33.1, 33.2 ; 39) présente un logement (34) à travers lequel la barre de liaison (4) est configurée pour pouvoir être passée.

7. Dispositif de maintien (1) selon la revendication 6, **caractérisé en ce que** l'unité de couplage (31) est disposée dans la zone d'une première extrémité du corps de base (32) et le logement est disposé dans la zone d'une deuxième extrémité du corps de base (32).

8. Dispositif de maintien (1) selon l'une des revendications 1 à 7, **caractérisé en ce que** le corps de base (32) de l'élément de support (30) comprend un premier bras (35) qui fait saillie essentiellement à angle droit du corps de base (32) et est disposé dans la zone d'une première extrémité du corps de base (32), dans lequel l'unité de couplage (31) ainsi qu'un support (37) pour le dispositif de sécurité anti-chute (50) sont disposés sur ce premier bras (35).

9. Dispositif de maintien (1) selon la revendication 8, **caractérisé en ce que** l'unité de couplage (31) ainsi que le support (37) sont disposés de manière décalée l'un par rapport à l'autre dans la direction d'extension longitudinale du premier bras (35).

10. Dispositif de maintien (1) selon la revendication 7 et selon l'une des revendications 8 ou 9, **caractérisé en ce que** le corps de base (32), qui comprend un deuxième bras (36) faisant saillie essentiellement à angle droit du corps de base (32), est disposé dans la zone de la deuxième extrémité du corps de base (32) et est parallèle au premier bras (35), dans lequel le deuxième bras (36) comprend une ouverture (39), qui est concentrique avec le support (37).

11. Dispositif de maintien (1) selon l'une des revendications 1 à 9, **caractérisé en ce que** l'unité de couplage (31) présente une pièce de raccordement configurée de manière à pouvoir être introduite dans un logement (11, 12) du premier bras de maintien (2) ou du deuxième bras de maintien (3).

12. Dispositif de maintien (1) selon l'une des revendications 1 à 10, **caractérisé en ce que** le premier bras de serrage (2) et le deuxième bras de serrage (3) présentent en outre chacun les éléments suivants:
- un support de bras de serrage (9, 10) qui est configuré pour relier le bras de serrage correspondant (2, 3) à la barre de liaison (4) ; et
- un support coulissant (13, 14) qui est relié de manière coulissante au support de bras de serrage (9, 10) ;
dans lequel le support coulissant (13, 14) présente un guide (17, 18) qui limite le déplacement du support coulissant (13, 14) par rapport au support de bras de serrage (9, 10) à un déplacement essentiellement en translation.

13. Dispositif de maintien (1) selon la revendication 11 ou 12, **caractérisé en ce que** les bras de serrage (2, 3) présentent une vis de blocage (15, 16) avec laquelle le support coulissant (13, 14) d'un bras de serrage (2, 3) est fixable dans une position par rapport au support de bras de serrage (9, 10) respectif.

14. Dispositif de maintien (1) selon la revendication 10 et 13, **caractérisé en ce que** la vis de blocage (15, 16) est disposée de telle sorte que celle-ci s'étend à travers le logement (11, 12) du bras de serrage (2, 3) respectif, de sorte qu'une pièce de raccordement (31) insérée dans le logement (11, 12) est en outre fixable au moyen de la vis de blocage (15, 16).
